# EUROPÄISCHE PATENTSCHRIFT

(11) **EP 1 181 883 B1**
(45) Veröffentlichungstag und Bekanntmachung des Hinweises auf die Patenterteilung: **21.07.2004**
(21) Anmeldenummer: 00117556.1
(22) Anmeldetag: 15.08.2000
(51) Int. Cl.: A47K 3/40

(54) **Untergestell für eine Duschwanne**
Supporting frame for shower tray
Cadre de support pour bac de douche

(43) Veröffentlichungstag der Anmeldung: 27.02.2002
(73) Patentinhaber: Franz Kaldewei GmbH & Co.KG, 59229 Ahlen (DE)
(72) Erfinder: Woeste, Bernd, Dipl. Ing., 59227 Ahlen (DE)
(74) Vertreter: Albrecht, Rainer Harald, Dr.-Ing.

(56) Entgegenhaltungen:
- EP-A- 0 953 310
- DE-U- 9 406 980
- DE-U- 29 713 041
- GB-A- 2 318 049

## Beschreibung

Die Erfindung betrifft ein Untergestell für eine Duschwanne mit
einem die Duschwanne randseitig stützenden Rahmen aus Profilstäben, die eine Rinne bilden, und
an der Rahmenunterseite angeordneten Fußelementen,
wobei ein nach unten abgewinkelter Rand der in den Rahmen einsetzbaren Duschwanne in den rinnenförmigen Raum der Profilstäbe eingreift. Das Untergestell ist insbesondere für Duschwannen bestimmt, die bodenbündig in einer Aussparung im Bodenestrich eingelassen sind. Bei der Montage wird das Untergestell in die vorbereitete Aussparung im Bodenestrich eingesetzt, wobei die Fußelemente auf der Betondecke abgestellt und ausgerichtet werden und der Rahmen unter Zwischenschaltung eines nachgiebigen, schalldämmenden Materialstreifens an der Estrichfläche und/oder einer Wandfläche angrenzt. Der Rahmen bildet eine Auffangrinne für Flüssigkeit, die durch eine z. B. schadhafte Fuge zwischen dem Duschwannenrand und einem die Duschwanne umgebenden gefliesten Bereich dringt. Der rinnenförmige Rahmen kann durch einen Abfluss mit dem Wasserablauf der Duschwanne verbunden sein. Auf diese Weise können Wasserschäden durch Kriechwasser am Gebäude verhindert werden.

Ein Untergestell mit den beschriebenen Merkmalen ist aus EP-A 0 953 310 bekannt. Im Rahmen der bekannten Maßnahmen ist der Rahmen aus U-Profilen aufgebaut, an deren Unterseite höhenverstellbare Fußelemente befestigt sind. Die Festlegung der Fußelemente erfolgt werkseitig. Bei der Vorort-Montage ist es nicht möglich, die Anzahl und/oder Position der Fußelemente zu verändern. Das erschwert das Aufstellen und Ausrichten des Untergestells sowie Installationsarbeiten.

Der Erfindung liegt die Aufgabe zugrunde, ein Untergestell des eingangs beschriebenen Aufbaus für Duschwannen anzugeben, das eine sehr variable Festlegung der Fußelemente bei der Vorort-Montage ermöglicht.

Zur Lösung dieser Aufgabe lehrt die Erfindung, dass der die Duschwanne tragende Abschnitt der Profilstäbe als unterseitig offene, im Querschnitt U-förmige Schiene ausgebildet ist, deren Schenkel ein Verzahnungsprofil aus in Längsrichtung verlaufenden Rillen aufweisen, und dass die Fußelemente Gewindezapfen aufweisen, die entlang den Profilstäben an beliebiger Stelle in das Verzahnungsprofil der Schiene einschraubbar sind. Die Profilstäbe können aus Leichtmetall, z. B. aus Aluminium oder Kunststoff bestehen und sind durch Strangformung herstellbar. Die Fußelemente sind bis zu einem Anschlag in die mit einem Verzahnungsprofil versehene Schiene der Profilstäbe einschraubbar und liegen mit einer Bundfläche auf den U-Schenkeln der Schiene kippsicher auf. Sie können an jeder beliebigen Stelle der Schiene montiert werden.

Die Duschwanne liegt auf Elastomerelementen auf, die zur Schallentkopplung an der Oberseite der Profilstäbe angeordnet sind. Gemäß einer bevorzugten Ausführung der Erfindung bestehen die Elastomerelemente aus einer U-förmigen Profilleiste, die auf einem an der Oberseite der Profilstäbe angeformten Steg gehalten sind. Gemäß einer weiteren, vorteilhaften Ausgestaltung der erfindungsgemäßen Lehre weisen die Profilstäbe an ihrem rahmeninnenseitigen Schenkel zusätzlich eine horizontale, sich in Längsrichtung erstreckende Montagenut zum Anschluss von Eckverbindungselementen auf. Die Montagenut kann zum Anschluss weiterer Elemente, z. B. eines Siphonhalters, genutzt werden und ist zweckmäßig mit einem Profil ausgebildet, in das Schrauben eingedreht werden können.

Die Profilstäbe sind vorzugsweise an ihren Enden auf Gehrung geschnitten und durch rahmeninnenseitig angeordnete Eckversteifungsbleche verbunden. Durch eine winkelabhängige Gestaltung der Eckversteifungsbleche und entsprechende Ausbildung der Gehrungsschnitte sind rechteckförmige Rahmen ebenso wie andere Rahmengeometrien montierbar. Die Stoßflächen zwischen den Profilstäben können bei der Montage mit einer Dichtungsmasse, z. B. einer Silikonmasse, versiegelt werden. Im Rahmen der Erfindung liegt es auch, zur Abdichtung der Profilstoßflächen ein vorgefertigtes Dichtungselement zwischen die Stoßflächen einzusetzen.

Der rinnenförmige Abschnitt der Profilstäbe weist einen im Wesentlichen U-förmigen Querschnitt auf und ist an der Rahmenaußenseite von einem vertikalen Schenkel begrenzt, der unter Zwischenschaltung eines nachgiebigen, zur Schallentkopplung geeigneten Materialstreifens an einer Bodenestrichfläche oder einer Wandfläche anliegt. In den rinnenförmigen Abschnitt der Profilstäbe kann ferner ein Dichtband eingelegt werden, das fliesenunterseitig auf der Bodenestrich- oder Wandfläche befestigbar ist. Durch überlappendes Einlegen und Verkleben von Dichtbandstreifen kann ein kriechwasserdichter Anschluss der Auffangrinne an angrenzende Boden- oder Wandflächen hergestellt werden.

Gemäß einer weiteren Ausgestaltung der Erfindung wird an den Rahmen des Untergestells ein Siphonhalter angeschlossen, der an den Profilstäben vor Ort befestigbar ist. Der Siphonhalter ist z. B. an die Montagenut der Profilstäbe anschraubbar, die zur Befestigung der Eckverbindungselemente genutzt wird. Gemäß einer bevorzugten Ausführung der Erfindung weist der Siphonhalter einen Fuß auf, der in die U-förmige Schiene der Prcfilstäbe einsetzbar ist. Der Fuß kann zu diesem Zweck einen Gewindezapfen aufweisen. Vorzugsweise ist er im Querschnitt rechteckförmig ausgebildet und nach Art einer Bajonettverbindung durch eine Viertelumdrehung in der Schiene arretierbar.

Die Fußelemente sind zweckmäßig höhenverstellbar ausgebildet. Sie weisen eine Hülse mit angeformtem Gewindezapfen zum Anschluss an die U-förmige Schiene der Profilstäbe und einen in die Hülse höhenverstellbar eingesetzten Kopf auf.

Das erfindungsgemäße Untergestell ist vor allem für Duschwannen ausgelegt, die mit einer gefliesten Bodenfläche im Wesentlichen bündig in eine Aussparung des Bodenestrichs eingelassen sind. Bei einem derartigen Einbau ist der bodenseitige Abstand zwischen Wannenboden und Betondecke gering. Der noch verbleibende Raum unterhalb der in den Rahmen eingesetzten Wanne wird zur Unterstützung des Wannenbodens zweckmäßig mit einem Zweikomponenten-Polyurethanschaum verfüllt. Auf diese Weise wird eine sehr wirksame und leicht herstellbare Mittenabstützung der Duschwanne im Bodenbereich erreicht.

Im Folgenden wird die Erfindung anhand von Zeichnungen, die lediglich Ausführungsbeispiele darstellen, erläutert. Es zeigen schematisch
- **Fig. 1**: ein erfindungsgemäßes Untergestell für eine Duschwanne, die in einer Aussparung des Bodenestriches eingelassen und oberseitig im Wesentlichen bündig mit einer gefliesten Bodenfläche abschließt,
- **Fig. 2**: einen Ausschnitt des in Fig. 1 dargestellten Untergestells in einer gegenüber Fig. 1 vergrößerten Darstellung,
- **Fig. 3**: den Schnitt A-B aus Fig. 2, jedoch in fertig montiertem Zustand,
- **Fig. 4**: eine weitere Ausgestaltung des erfindungsgemäßen Untergestells.

Das in den Figuren dargestellte Untergestell besteht in seinem grundsätzlichen Aufbau aus einem eine Duschwanne randseitig stützenden Rahmen 1 aus Profilstäben 2, die eine Rinne 3 bilden, und an der Rahmenunterseite angeordneten Fußelementen 4. Einer vergleichenden Betrachtung der Fig. 1 und 3 entnimmt man, dass ein nach unten abgewinkelter Rand 5 der in den Rahmen einsetzbaren Duschwanne 6 in den rinnenförmigen Raum 3 der Profilstäbe 2 eingreift.

Das Untergestell ist für Duschwannen 6 bestimmt, die in einer Aussparung im Bodenestrich 7 eingelassen sind und an ihrer Oberseite im Wesentlichen bündig mit einer gefliesten Bodenfläche 8 abschließen. Das Untergestell wird in die Aussparung des Bodenestriches 7 eingesetzt. Die Fußelemente 4 stehen auf der Rohbau- bzw. Betondecke 9 auf und werden in Bezug auf ihre Höhe ausgerichtet. Der Rahmen 1 liegt unter Zwischenschaltung eines nachgiebigen, zur Schallentkopplung geeigneten Materialstreifens 10 an der Bodenestrichfläche oder einer Wandfläche an. Das Untergestell bildet eine Auffangrinne 3 für Flüssigkeit, die durch eine z. B. schadhafte Fuge zwischen dem Duschwannenrand 5 und der umgebenden, gefliesten Fläche 8 eintritt. Die Auffangrinne 3 kann mit einem Abfluss versehen sein, der z. B. an den Wannenablauf angeschlossen ist. Um einen feuchtigkeitsdichten Anschluss der Rinne 3 an der Boden- oder Wandfläche herzustellen, ist in den rinnenförmigen Abschnitt des Rahmens ein Dichtband 11 eingelegt, das fliesenunterseitig auf der Bodenestrich- oder Wandfläche 7 befestigbar ist. Der Einbauzustand ist in Fig. 3 dargestellt.

Der die Duschwanne 6 tragende Abschnitt der Profilstäbe 2 ist als unterseitig offene, im Querschnitt U-förmige Schiene 12 ausgebildet, deren Schenkel ein Verzahnungsprofil 13 aus in Längsrichtung verlaufenden Rillen aufweisen. Die Fußelemente 4 sind mit Gewindezapfen 14 versehen, die entlang den Profilstäben 2 an beliebiger Stelle in das Verzahnungsprofil 13 der Schiene 12 einschraubbar sind (Fig. 3). Die Duschwanne 6 liegt auf Elastomerelementen 15 auf, die zur Schallentkopplung an der Oberseite der Profilstäbe 2 angeordnet sind. Sie bestehen aus einer U-förmigen Profilleiste aus einem elastomeren Material, z. B. EPDM und sind an einem an der Oberseite der Profilstäbe angeformtem Steg 16 gehalten. An ihrem rahmeninnenseitigen Schenkel weisen die Profilstäbe eine zusätzliche horizontale, sich in Längsrichtung erstreckende Montagenut 17 zum Anschluss von Eckverbindungselementen 18 auf. Die Eckverbindungselemente 18 sind an die Montagenut 17 angeschraubt.

Die Profilstäbe 2 bestehen aus stranggeformten Kunststoffoder Leichtmetallprofilen. An ihren Enden sind sie auf Gehrung geschnitten und durch rahmeninnenseitig angeordnete Eckversteifungsbleche 18 miteinander verbunden (Fig. 1 und 2). An den Profilstäben 2 ist auch ein Siphonhalter 19 befestigbar. Bei der in Fig. 2 dargestellten Ausführung weist der Siphonhalter 19 einen Fuß auf, der in die U-förmige Schiene 12 der Profilstäbe 2 einsetzbar ist. Das Einsetzen des Fußes erfolgt nach Art einer Bajonettverbindung durch eine Viertelumdrehung.

Eine andere Ausgestaltung des Siphonhalters 19' ist in Fig. 4 dargestellt. Bei der dort dargestellten Ausführung ist der Siphonhalter 19' an die Montagenut 17 der Profilstäbe 2 angeschraubt.

Die Fußelemente 4 sind höhenverstellbar. Sie weisen eine Hülse 20 mit angeformtem Gewindezapfen 14 zum Anschluss an die U-förmige Schiene 12 der Profilstäbe 2 und einen in die Hülse 20 höhenverstellbar eingesetzten Kopf 21 auf. Die Fußelemente 4 sind in Längsrichtung der Profilstäbe 2 an beliebiger Stelle positionierbar. Auch die Anzahl der Fußelemente 4 kann bei der Vorort-Montage individuell festgelegt werden. Zur Abstützung des Wannenbodens wird der Raum unterhalb der in den Rahmen 1 eingesetzten Duschwanne 6 zweckmäßig mit einem Zweikomponenten-Polyurethanschaum verfüllt.

## Patentansprüche

1. Untergestell für eine Duschwanne mit
einem die Duschwanne (6) randseitig stützenden Rahmen (1) aus Profilstäben (2), die eine Rinne bilden, und
an der Rahmenunterseite angeordneten Fußelementen (4),
wobei ein nach unten abgewinkelter Rand (5) der in den Rahmen (1) einsetzbaren Duschwanne (6) in den rinnenförmigen Raum (3) der Profilstäbe (2) eingreift, **dadurch gekenzeichnet, dass** der die Duschwanne (6) tragende Abschnitt der Profilstäbe (2) als unterseitig offene, im Querschnitt U-förmige Schiene (12) ausgebildet ist, deren Schenkel ein Verzahnungsprofil (13) aus in Längsrichtung verlaufenden Rillen aufweisen, und dass die Fußelemente (4) Gewindezapfen (14) aufweisen, die entlang den Profilstäben (2) an beliebiger Stelle in das Verzahnungsprofil (13) der Schiene (12) einschraubbar sind.

2. Untergestell nach Anspruch 1, **dadurch gekennzeichnet, dass** die Duschwanne (6) auf Elastomerelementen (15) aufliegt, die zur Schallentkopplung an der Oberseite der Profilstäbe (2) angeordnet sind.

3. Untergestell nach Anspruch 1 oder 2, **dadurch gekennzeichnet, dass** die Elastomerelemente (15) aus einer U-förmigen Profilleiste bestehen, die auf einem an der Oberseite der Profilstäbe (2) angeformten Steg (16) gehalten sind.

4. Untergestell nach einem der Ansprüche 1 bis 3, **dadurch gekennzeichnet, dass** die Profilstäbe (2) an ihrem rahmeninnenseitigen Schenkel eine horizontale, sich in Längsrichtung erstreckende Montagenut (17) zum Anschluss von Eckverbindungselementen (18) aufweisen.

5. Untergestell nach einem der Ansprüche 1 bis 4, **dadurch gekennzeichnet, dass** die Profilstäbe (2) aus stranggeformten Kunststoff- oder Leichtmetallprofilen bestehen.

6. Untergestell nach einem der Ansprüche 1 bis 5, **dadurch gekennzeichnet, dass** die Profilstäbe (2) an ihren Enden auf Gehrung geschnitten und durch rahmeninnenseitig angeordnete Eckversteifungsbleche (18) verbunden sind.

7. Untergestell nach einem der Ansprüche 1 bis 6, **dadurch gekennzeichnet, dass** der rinnenförmige Abschnitt (3) der Profilstäbe (2) einen im Wesentlichen U-förmigen Querschnitt aufweist und an der Rahmenaußenseite von einem vertikalen Schenkel begrenzt ist, der unter Zwischenschaltung eines nachgiebigen, zur Schallentkopplung geeigneten Materialstreifens (10) an einer Bodenestrichfläche oder einer Wandfläche anliegt.

8. Untergestell nach Anspruch 7, **dadurch gekennzeichnet, dass** in den rinnenförmigen Abschnitt (3) der Profilstäbe (2) ein Dichtband (11) eingelegt ist, das fliesenunterseitig auf der Bodenestrich- oder Wandfläche befestigbar ist.

9. Untergestell nach einem der Ansprüche 1 bis 8, **dadurch gekennzeichnet, dass** an den Profilstäben (2) ein Siphonhalter (19, 19') befestigt ist.

10. Untergestell nach Anspruch 9, **dadurch gekennzeichnet, dass** der Siphonhalter (19) einen Fuß aufweist, der in die U-förmige Schiene (12) der Profilstäbe (2) einsetzbar ist.

11. Untergestell nach einem der Ansprüche 1 bis 10, **dadurch gekennzeichnet, dass** die Fußelemente (4) eine Hülse (20) mit angeformtem Gewindezapfen (14) zum Anschluss an die U-förmige Schiene (12) der Profilstäbe (2) und einen in die Hülse (20) höhenverstellbar eingesetzten Kopf (21) aufweisen.

## Claims

1. Supporting frame for a shower tray with a frame (1) made of profiled rods (2) supporting the shower tray (6) at the edge, which form a groove, and foot elements (4) arranged on the frame underside, whereby a downwards angled edge (5) of the shower tray (6) inserted into the frame (1) engages in the grooved space (3) of the profiled rods (2), **characterised in that** the section of the profiled rods (2) carrying the shower tray (6) is designed as a (12) U-shaped rail in cross-section and open at the bottom, whereof the legs have a toothed profile (13) made up of grooves running in a longitudinal direction, und **in that** the foot elements (4) have threaded trunnions (14), which can be screwed in along the profiled rods (2) at any point into the toothed profile (13) of the rail (12).

2. The supporting frame as claimed in Claim 1, **characterised in that** the shower tray (6) rests on elastomer elements (15), which are arranged for sound neutralising on -the topside of the profiled rods (2).

3. The supporting frame as claimed in Claim 1 or 2, **characterised in that** the elastomer elements (15) comprise a U-shaped profiled strip, which is held on a leg (16) formed on the top side of the profiled rods (2).

4. The supporting frame as claimed in any one of Claims 1 to 3, **characterised in that** on their inner frame side leg the profiled rods (2) have a horizontal assembly groove (17), extending in a longitudinal direction for attaching corner connection elements (18).

5. The supporting frame as claimed in any one of Claims 1 to 4, **characterised in that** the profiled rods (2) comprise extruded plastic or light-metal profiles.

6. The supporting frame as claimed in any one of Claims 1 to 5, **characterised in that** the profiled rods (2) are bevelled at their ends, and are connected by corner reinforcing plates (18) arranged on the inner frame side.

7. The supporting frame as claimed in any one of Claims 1 to 6, **characterised in that** the grooved section (3) of the profiled rods (2) has a substantially U-shaped cross-section, and is delimited on the outer frame side by a vertical leg, which lies on a flooring surface or a wall surface with an interposed flexible material strip (10), suitable for sound neutralising.

8. The supporting frame as claimed in Claim 7, **characterised in that** a sealing band (11), which can be fastened with the fleece side down on the flooring or wall surface, is laid in the grooved section (3) of the profiled rods (2).

9. The supporting frame as claimed in any one of Claims 1 to 8, **characterised in that** a siphon holder (19, 19') is fastened to the profiled rods (2).

10. The supporting frame as claimed in Claim 9,
**characterised in that** the siphon holder (19) has a foot, which can be inserted into the U-shaped rail (12) of the profiled rods (2).

11. The supporting frame as claimed in any one of Claims 1 to 10, **characterised in that** the foot elements (4) have a sleeve (20) with threaded trunnions (14) formed on for attaching to the U-shaped rail (12) of the profiled rods (2) and a head (21) set height-adjustably in the sleeve (20).

## Revendications

1. Cadre de support pour bac à douche avec:
un cadre (1) servant d'appui périphérique au bac à douche (6) et réalisé en profilés (2), et
des éléments formant pied (4) disposés le long de la face inférieur du cadre,
du type selon lequel un rebord (5) dirigé vers le bas, du bac à douche (6) susceptible d'être monté dans le cadre (1), s'insère dans l'espace (3) en forme de goulotte, des profilés (2) **caractérisé en ce que** la section des profilés (2) supportant le bac à douche (6) est sous la forme d'une glissière (12), en forme de U en section transversale, ouverte du côté inférieur et dont les ailes présente un profil dentelé (13) réalisé à partir de cannelures pratiquées dans le sens longitudinal, et **en ce que** les éléments formant pied (4) présentent des goujons filetés (14) qui sont susceptibles d'être vissés le long des profilés (2) en position quelconque dans le profil dentelé (13) de la glissière (12).

2. Cadre de support la revendication 1, **caractérisé en ce que** le bac à douche (6) repose sur des éléments en élastomère (15), qui sont disposés, pour la limitation du bruit, sur la surface supérieure des profilés (2).

3. Cadre de support selon la revendication 1 ou 2, **caractérisé en ce que** les éléments en élastomère (15) se composent d'une moulure profilée en forme de U et sont maintenus en position sur une entretoise (16) formée sur la face supérieure des profilés (2).

4. Cadre de support selon l'une des revendications 1 à 3, **caractérisé en ce que** les profilés (2) présentent, le long de leur aile située côté interne du cadre, une rainure de montage (17) s'étendant dans le sens longitudinal pour l'emboîtement d'éléments de liaison d'angle (18).

5. Cadre du support selon l'une des revendications 1 à 4, **caractérisé en ce que** les profilés (2) se composent de profilés en plastique extrudé ou en métal léger.

6. Cadre de support selon l'une des revendications 1 à 5, **caractérisé en ce que** les profilés (2) sont coupés en biais à leurs extrémités et sont reliés par le biais de tôles de renforcement d'angle (18).

7. Cadre de support selon l'une des revendications 1 à 6, **caractérisé en ce que** la section (3) des profilés (2) présente une coupe transversale essentiellement en forme de U et est délimitée, sur le côté externe du cadre, par une aile verticale qui repose, par interposition d'une bande de matériau (10) souple, appropriée pour la limitation de bruit, sur une surface peinte formant sol ou le long d'une surface de paroi.

8. Cadre de support selon la revendication 7, **caractérisé en ce que** dans la section (3), en forme de goulotte des profilés (2), une bande d'étanchéité (11) est incorporée, qui est susceptible d'être fixée de façon flottante par sa face inférieure sur une surface peinte formant sol de plancher ou sur des surfaces de parois.

9. Cadre de support selon l'une des revendications 1 à 8, **caractérisé en ce que** le long des profilés (2), un porte-siphon (19, 19') est fixé.

10. Cadre de support selon la revendication 9, **caractérisé en ce que** le porte-siphon (19) présente un pied qui est susceptible d'être inséré dans la glissière (12), en forme de U, des profilés (2).

11. Cadre de support selon l'une des revendications 1 à 10, **caractérisé en ce que** les éléments formant pied (4) présentent une douille (20) avec un goujon fileté (14) conformé pour le raccordement à la glissière (12), en forme de U, des profilés (2), ainsi qu'une tête (21) insérée dans la douille (20) en étant réglable en hauteur.
